# EUROPÄISCHE PATENTSCHRIFT

(11) **EP 0 153 425 B1**
(45) Veröffentlichungstag und Bekanntmachung des Hinweises auf die Patenterteilung: **19.08.1987**
(21) Anmeldenummer: 84101939.1
(22) Anmeldetag: 23.02.1984
(51) Int. Cl.: H01C 3/12

(54) **Widerstandselement mit mäanderförmig angeordneten Strompfaden**
Resistance element with zig-zag current paths
Elément de résistance avec des parcours de courant en méandres

(43) Veröffentlichungstag der Anmeldung: 04.09.1985
(73) Patentinhaber: SIEMENS AKTIENGESELLSCHAFT, 80333 München (DE)
(72) Erfinder: Lämmermann, Heinz, Dipl.-Ing. (FH), D-8500 Nürnberg 90 (DE); Stark, Konrad, Dipl.-Ing. (FH), D-8501 Wendelstein (DE)

## Beschreibung

Die Erfindung betrifft ein Widerstandselement mit mäanderförmig angeordneten Strompfaden nach dem Oberbegriff des Anspruchs 1.

Solche in sich stabilgemachte Widerstandselemente sind aus der DE-PS 949 578 bekannt, bei dem als lagefixierende Mittel innerhalb der jeweiligen Isolierleiste zwischen dieser und den einander benachbarten Umlenkstellen der Strompfade gesonderte isolierende Körper eingepreßt sind. Diese Körper können einzelne hitzebeständige feste längliche Distanzstücke, z. B. aus Keramik sein, die über die Enden der Umlenkstellen innerhalb der Isolierleiste vorragen und auf ihren Längsseiten die Umlenkstellen übergreifende Vorsprünge aufweisen. Diese relativ aufwendigen Distanzstücke müssen zwischen benachbarten Umlenkstellen von deren Enden her eingeschoben werden, bevor die Isolierleiste und danach die Halteleiste aufgebracht werden, was einen erheblichen Montageaufwand bedeutet und die Gefahr mit sich bringt, daß die Isolierleisten und/oder die Distanzstücke beim Aufbringen der Halteleisten beschädigt werden.

Eine einfachere und gefahrlosere Montage solcher besäumter Widerstandselemente läßt sich durch an einzelnen Innenstellen der Isolierleisten aufgebrachte geringe Mengen eines selbsthärtenden hitzebeständigen Isolierstoffes erreichen, wobei sich die Mengen beim Aufschieben der Isolierleisten auf die Umlenkstellen zwischen diese und um deren Enden herum verteilen und im ausgehärteten Zustand innerhalb der Isolierleisten eine isolierende distanzhaltende Schicht ergeben. Es hat sich aber ergeben, daß diese teuere und aufwendige Maßnahme im Betrieb nicht brauchbar ist, da durch Wärmeausdehnung und Erschütterungen die ausgehärtete Schicht ausbröckelt und die benachbarten Strompfade, insbesondere im Übergangsbereich zu den Umlenkstellen bei Rüttelbeanspruchung von mit solchen Widerstandselementen bestückten Widerstandsgeräten sich berühren und entsprechende Kurzschlüsse bewirken, die zur Zerstörung des ganzen Widerstandselementes führen.

Der Erfindung liegt die Aufgabe zugrunde, bei Widerstandselementen der eingangs genannten Art mit relativ geringer Lagestabilität der einzelnen Strompfade, wie sie bei gestanzten Blechelementen oder dünnwandigen Gußelementen unvermeidlich sind, auf einfache und sichere Weise eine dauerhafte Lagefixierung der besäumten Umlenkstellen zu erreichen.

Die Lösung der gestellten Aufgabe gelingt durch die Maßnahmen nach dem Kennzeichen des Anspruchs 1.

Vorteilhafte Ausgestaltungen der Erfindung sind Gegenstand weiterer Ansprüche.

In der Zeichnung ist ein Ausführungsbeispiel für ein besäumtes Widerstandselement dargestellt und nachfolgend näher erläutert. Es zeigen
Figur 1 ein randbesäumtes gestanztes Blechwiderstandselement in Seitenansicht,
Figur 2 den Gegenstand der Fig. 1 an der Linie 11-11 im Querschnitt,
Figur 3 die in Fig. 1 im Kreis liegende Stelle 111 in vergrößerter Darstellung,
Figur 4 den besäumten Rand in Fig. 2 in vergrößerter Darstellung.

Das in Fig. 1 gezeigte Widerstandselement 1 ist an sich an beiden Rändern mit Isolierleisten 7 und Halteleisten 8 bestückt, jedoch ist der Einfachheit halber nur eine solche Randbesäumung dargestellt. Die nur teilweise dargestellten gekiemten Strompfade 3 liegen zwischen den mit Randausnehmungen 2A zur Elementhalterung versehenen Elementenenden 2, so daß sich von der Anschlußstelle 2B die strichpunktiert angedeuteten Stromverläufe von einem Elementenende 2 durch die Strompfade 3 zum anderen Elementenende 2 ergeben. Die einzelnen benachbarten Strompfade 3 sind durch in einer Ebene liegende flache Umlenkstellen 4 miteinander leitend verbunden. Die einstückigen Widerstandselemente 1 können aus Blech gestanzt und mit oder ohne zur Luftverwirbelung dienenden Kiemen versehen sein. Die flachen Umlenkstellen 4 liegen mit ihren Enden in einer Linie mit den Rändern der Elementenenden 2 und werden je Randseite mit diesen von einer im Anfangsstadium nachgiebigen, aushärtbaren Isolierleiste 7 mit U-förmigem Querschnitt überdeckt, die ihrerseits von einer klammernden U-förmigen Halteleiste 8 aus Blech überdeckt ist, wobei zur Vermeidung von Kurzschlüssen jede Isolierleiste über ihre Halteleiste vorragt. Die Enden von Halte- und Isolierleisten können gegen die Elementenenden 2 zurückgesetzt sein (wie dargestellt) oder auch über diese stirnkantengleich vorragen.

Zur lagefixierenden Verklammerung der Umlenkstellen 4 und der Ränder der Elementenenden 2 mit den Randbesäumungen, d. h. mit den Isolierleisten 7 und den klammernden Halteleisten 8, sind an den jeweiligen Randbereichen und den Umlenkstellen an wenigstens einer Seitenfläche jeweils mindestens ein angeformter seitlicher steifer Vorsprung vorgesehen.

Im Ausführungsbeispiel sind an den Elementenenden auf beiden Seitenflächen zwei bzw. drei Vorsprünge 5 (Vorderseite) und 6 (Rückseite) und an den Umlenkstellen 4 jeweils nur ein Vorsprung (5, 6) abwechselnd auf der Vorder- und der Rückseite angeordnet.

Die geprägten bzw. angegossenen Vorsprünge können auch beidseitig in einer Achse liegend angeordnet sein.

Die formschlüssige zerstörungssichere Verankerung der Vorsprünge 5, 6 mit der Innenseite der Isolierleisten 7 wird dadurch erreicht, daß sich beim Umpressen der klammernden Halteleisten 8 innenseitig im Bereich der zugeordneten steifen und nicht scharfkantigen Vorsprünge jeweils passende Vertiefungen 9, 10 gemäß Fig. 4 bilden, die die von den Vorsprüngen 5, 6 verdrängten Teile der formelastischen Isolierleisten 7 aufnehmen und ohne eine Beschädigung derselben eine isoliermäßige einwandfreie formschlüssige Verbindung zwischen Widerstandselement 1, Isolierleisten 7 und klammernden Halteleisten 8 sicherstellen.

Die Isolierleisten 7 werden nach Aufbringung auf die Elementenränder mit den noch geöffneten Halteleisten 8 bestückt und in ein Umpreßwerkzeug eingefügt, das mit seinem metallischen Stempel die Halteleisten an den Rand- und Endbereichen an die Elementenenden und die Umlenkstellen anpreßt und dabei die Vorsprünge und Vertiefungen über die Isolierleisten formschlüssig in Eingriff gebracht werden, ohne daß die Isolierleisten beschädigt werden können. Bei der betriebsmäßigen Erwärmung der Elemente 1 härten die Isolierleisten 7 lagestabil aus.

Es ergeben sich damit auf einfache Weise rüttelfeste und dauerhaft einwandfreie Lagefixierungen der Strompfade gegeneinander.

## Patentansprüche

1. Widerstandselement mit mäanderförmig angeordneten Strompfaden, deren in einer Ebene liegende flache Umlenkstellen jeweils einer Seite in Isolierleisten mit U-förmigem Querschnitt eingebettet sind, die ihrerseits jeweils von einer Halteleiste mit U-förmigem Querschnitt umgeben sind, wobei die Umlenkstellen gegen Berührung der Strompfade durch lagefixierende Mittel innerhalb der Isolierleisten gesichert sind, dadurch gekennzeichnet, daß die Umlenkstellen (4) und die Enden (2) des Widerstandselementes (1) mindestens je einen im Bereich jeder Isolierleiste (7) liegenden seitlichen steifen Vorsprung (5, 6) aufweisen und die Vorsprünge (5, 6) mit den Isolierleisten (7) mittels der klammernden Halteleisten (8) in formschlüssigem Eingriff gehalten sind.

2. Widerstandselement nach Anspruch 1, dadurch gekennzeichnet, daß die steifen Vorsprünge (5, 6) an den Enden (2) des Widerstandselementes und an den Umlenkstellen (4) mindestens einfach in wechselnder Seitenlage angeordnet sind und die federnd klammernden Halteleisten (8) im Bereich der Vorsprünge (5, 6) beim Umpressen eine entsprechende innenseitige Vertiefung (9, 10) zum formschlüssigen Zusammenhalten des Widerstandselementes (1) und seiner Isolierleisten durch die Halteleisten (8) in diesen ausbilden.

3. Widerstandselement nach Anspruch 1 und 2, dadurch gekennzeichnet, daß die Vorsprünge (5, 6) bei einem Blechwiderstandselement (1) durch beim Stanzen der Strompfade (3) gratfrei geprägte, bei einem Gußwiderstandsetement (1) durch angegossene, nicht scharfkantige zylinderförmige Noppen gebildet sind.

## Claims

1. A resistance element with serpentine current paths having flat reversal portions located in one plane at each side, embedded in insulating strips having a U-shaped cross-section each surrounded by a retaining strip having a U-shaped cross-section, the reversal portions being protected from contacting opposed current paths by location-fixing means inside the insulating strips, characterised in that the reversal portions (4) and the ends (2) of the resistance element (1) exhibit at least one rigid lateral projection (5. 6) in the area of each insulating strip (7), and the projections (5, 6) are held in form-locking engagement with the insulating strips (7) by the clamping retaining strips (8).

2. A resistance element as claimed in Claim 1, characterised in that the rigid projections (5, 6) at the ends (2) of the resistance element and at the reversal portions (4) are disposed with at least one in each alternating side position, and when pressed over each of the resilient clamping retaining strips (8) in the area of the projections (5, 6) form a corresponding internal recess (9. 10) for form-locking connection to the retaining strips (8) of the resistance element (1) via its insulating strips.

3. A resistance element as claimed in Claims 1 and 2, characterised in that for a sheet resistance element (1) the projections (5. 6) are formed by pimples stamped without burrs when the current paths (3) are stamped, whilst in the case of a cast resistance element (1) the projections (5, 6) are formed by cast cylindrical pimples without any sharp edges.

## Revendications

1. Elément de résistance comportant des voies de courant disposées selon une forme sinueuse et dont les zones planes de rebroussement, qui sont situées dans un plan, sont insérées, respectivement d'un côté, dans des barrettes isolantes possédant une section transversale en forme de U et qui sont, pour leur part, entourées respectivement par une barrette de retenue possédant une section transversale en forme de U, les zones de rebroussement étant protégées contre tout contact avec les voies de courant grâce à des moyens réalisant une fixation en position et situés à l'intérieur des barrettes isolantes, caractérisé par le fait que les zones de rebroussement (4) et les extrémités (2) de l'élément de résistance (1) comportent au moins une partie saillante latérale rigide respective (5, 6) située au voisinage de chaque barrette isolante (7) et que les parties saillantes (5. 6) sont maintenues en prise selon une liaison par formes complémentaires, avec les barrettes isolantes (7), à l'aide des barrettes de retenue (8), qui ont une action de pince.

2. Elément de résistance suivant la revendication 1, caractérisé par le fait que les parties saillantes rigides (5, 6) situées sur les extrémités (2) de l'élément de résistance et dans les zones de rebroussement (4) sont disposées au moins une fois dans une position latérale alternée et les barrettes de retenue (8), qui présentent un effet de pince élastique, forment, au voisinage des parties saillantes (5, 6), par rabattement à la presse, un renfoncement correspondant (9, 10) tourné vers l'intérieur et servant à retenir assemblés, selon une liaison par formes complémentaires. l'élément de résistance (1) et ses barrettes isolantes au moyen des barrettes de retenue (8), dans ces dernières.

3. Elément de résistance suivant les revendications 1 et 2, caractérisé par le fait que les parties saillantes (5, 6) sont réalisées, dans le cas d'un élément de résistance en tôle (1). par des boutons cylindriques ne comportant pas d'arêtes vives et formés par estampage sans bavure lors du découpage des voies de courant (3), et, dans le cas d'un élément de résistance en fonte (1), par des boutons cylindriques ne comportant pas d'arêtes vives, et coulés.
